# EUROPÄISCHE PATENTANMELDUNG

(11) **EP 4 745 406 A1**
(43) Veröffentlichungstag der Anmeldung: **20.05.2026**
(21) Anmeldenummer: 24213104.3
(22) Anmeldetag: 14.11.2024
(51) Int. Cl.: F04D 3/00, F04D 13/08, F04D 13/10, F04D 29/044, F04D 29/62, F04D 29/64, F04D 29/70

(54) **PUMPWERK FÜR EINE BEHÄLTERPUMPE**

(71) Anmelder: Lutz Pumpen GmbH, 97877 Wertheim (DE)
(72) Erfinder: HOH, Pascal, 97878 Altfeld (DE); KNAPP, Julian, 63897 Miltenberg (DE)
(74) Vertreter: Christ, Niko

(57) **Zusammenfassung**

Für Behälterpumpen, die Lebensmittel fördern, gelten strenge Designanforderungen. Eine besondere Herausforderung besteht darin, dass sich die Flüssigkeit sowohl innerhalb als auch außerhalb des Rohres befindet. Die Pumpe muss durch Spülen oder einfache Zerlegbarkeit leicht zu reinigen sein, was die Konstruktion kompliziert macht. Daher können keine Lagerungen der Welle außer an ihren Enden eingesetzt werden. Um eine lange Welle nur an ihren Enden zu lagern, muss sie sehr steif und gleichzeitig leicht sein, da die Behälterpumpe von Hand bewegt wird. Die Massenträgheit der Welle darf nicht zu groß sein, um von klassischen Motoren angetrieben werden zu können. Um eine Welle zu ermöglichen, die sowohl leicht als auch biegesteif ist, wird eine hohle Welle verwendet. Diese besteht aus einem Wellenrohr, an dessen Enden Verbindungsstücke aus einem Vollmaterial angeschweißt sind.

## Beschreibung

Die vorliegende Erfindung betrifft ein Pumpwerk für eine Behälterpumpe, vorzugsweise für die Anwendung in der Nahrungsmittelindustrie, chemischen Industrie und/oder pharmazeutischen Industrie, umfassend ein Pumpenrohr, in welchem eine Rotorwelle zur Verbindung eines mit der Rotorwelle verbundenen Rotors mit einer Antriebseinheit aufgenommen ist.

Eine solche Behälterpumpe ist bereits aus der EP 3 967 883 A1 vorbekannt. Behälterpumpen bestehen im Wesentlichen aus einem Rohr und einer Welle, die wenigstens so lang sein muss, wie der Behälter hoch ist, den sie entleeren sollen. Gemäß der genannten Schrift wird in einem Pumpenrohr eine Rotorwelle in einem eigens dafür vorgesehenen Wellenführungsrohr rotierbar gelagert, ohne rotorseitig in Position gehalten werden zu müssen. Insbesondere im Bereich der Nahrungsmittelindustrie, chemischen Industrie und/oder pharmazeutischen Industrie besteht ein häufiges Problem bei der Aufnahme von flüssigen oder viskosen Medien darin, dass die Pumpe für die Reinigung sehr einfach zerlegbar und gleichzeitig sehr leicht sein muss. Alternativ soll die Behälterpumpe im Ganzen spülbar sein, so dass auch ohne ein Zerlegen der Pumpe ein Hindurchpumpen von Spülflüssigkeit zu einer Reinigung führt, die Pumpe sich also selbst spülen kann. Dies ist jedoch problematisch, da es schwierig oder gar unmöglich ist, die Lager der Pumpenwelle zu spülen.

Gleichzeitig muss sie auch leicht sein, da es sich bei einer Behälterpumpe um eine von einem Anwender manuell betätigbare und bewegbare Vorrichtung handelt. Daher sollten keine schweren Führungselemente in der Pumpe vorgesehen sein. Zudem darf die Massenträgheit der Welle nicht zu groß werden, sodass diese immer noch von klassischen Motoren für Behälterpumpen angetrieben werden kann.

Vor diesem Hintergrund liegt der vorliegenden Erfindung die Aufgabe zugrunde, ein leichtes, einfach zerlegbares Pumpwerk für eine Behälterpumpe zu schaffen, das auch im Ganzen spülbar ist.

Dies gelingt durch ein Pumpwerk für eine Behälterpumpe gemäß den Merkmalen des unabhängigen Anspruchs 1. Sinnvolle Ausgestaltungen einer solchen Vorrichtung können den sich anschließenden abhängigen Ansprüchen entnommen werden.

Vorgesehen ist insoweit ein Pumpwerk für eine Behälterpumpe, vorzugsweise für die Anwendung in der Nahrungsmittelindustrie, chemischen Industrie und/oder pharmazeutischen Industrie, umfassend ein Pumpenrohr, in welchem eine Rotorwelle zur Verbindung eines mit der Rotorwelle verbundenen Rotors mit einer Antriebseinheit aufgenommen ist. Erfindungsgemäß ist eine solche Behälterpumpe dadurch gekennzeichnet, dass die Rotorwelle eine rohrförmige Hohlwelle ist, die aus einem Wellenrohr hergestellt ist, welches beiderseits von endständigen Verbindungsstücken aus einem Vollmaterial verschlossen ist. Eine solche Pumpe weist eine sehr stabile und verwindungssteife Welle auf, die zum Einen aufgrund des beiderseitigen Verschlusses dicht ist und gegen ein Eindringen eines geförderten Mediums gesichert ist, zum Anderen aber auch sehr verwindungssteif ist, so dass auf die Verwendung zahlreicher Lager verzichtet werden kann.

Es kann auch bei Plastikkomponenten oder Dichtungsringen vorkommen, dass eine Chemikalie in das Plastik hineindiffundiert und später von einer anderen herausgelöst wird, die mit dieser reagiert oder ein anderes Ergebnis als den beabsichtigten zu fördernden Stoff liefert. Unter chemischen Einflüssen kann es bei Materialien auch zur Rissbildung kommen, die eine Gefahrenquelle darstellen, da sich möglicherweise in den Rissen befindliche Mikroorganismen einer effektiven Reinigung und Sterilisation entziehen können.

Auch in Produktionsumgebungen, die empfindlich auf Kontamination reagieren, ist es besonders wichtig, dass die Materialien der Pumpen bei Kontakt mit aggressiven Chemikalien nicht korrodieren. Korrodiert ein Material aufgrund der Einwirkung eines aggressiven Reinigungsmittels oder eines aggressiven Stoffs, besteht die Gefahr chemischer Rückstände im geförderten Produkt.

Zudem ist es in Umgebungen mit hohen hygienischen Ansprüchen wie Reinräumen vorteilhaft, wenn die in solchen Räumen verwendeten Vorrichtungen einen langlebigen und zuverlässigen Betrieb gewährleisten, da in solchen Umgebungen vorkommende Ausfälle zu sehr langen Ausfallzeiten führen können.

In einer konkreten Ausgestaltung erscheint es sinnvoll, wenn die endständigen Verbindungsstücke der Hohlwelle mit dem Wellenrohr verschweißt und die Übergänge vorzugsweise geglättet sind. Aufgrund der strengen Hygienevorschriften an die Hohlwelle, die mit den zu fördernden Mitteln in Kontakt geraten, sind scharfe Kanten oder Einkerbungen zu vermeiden. Dies verhindert die Keimbildung und ermöglicht eine schnelle und unkomplizierte Reinigung.

Vorteilhafterweise können die endständigen Verbindungsstücke der Hohlwelle und/oder das Wellenrohr im Querschnitt ellliptisch, insbesondere rund, oder mehrkantig oder mehrkantartig ausgebildet sein. Je nach Anwendungsgebiet und Kostenpunkt können unterschiedliche Hohlwellengeometrien vorteilhaft sein.

In einer konkreten Ausgestaltung können die endständigen Verbindungsstücke der Hohlwelle identisch ausgeformt sein und die Hohlwelle spiegelsymmetrisch sein. Dies ermöglicht einen einfachen Austausch einer defekten Komponente mit einer weiteren, zudem erleichtert wird dadurch die Herstellung von Hohlwellen vereinfacht und die dadurch entstehenden Kosten reduzuiert.

In einer konkreten Ausgestaltung kann die Lagereinheit, das Pumpenrohr, der Rotor sowie die Hohlwelle lösbar, insbesondere werkzeuglos lösbar, miteinander verbunden sein, und dabei vorzugsweise gewindefreie, manuell lösbare Schnellverbindungen aufweisen. Insbesondere in der Nahrungsmittelindustrie, der chemischen Industrie und/oder der pharmazeutischen Industrie gelten strenge Hygienevorschriften an alle damit in Kontakt tretenden Vorrichtungen und Elemente. Für die Vermeidung von Nesterbildung oder der Ansammlung von Keimen ist eine einfache Reinigung notwendig, zudem sollten möglichst totraumfreie Konstruktionen und Geometrien verwendet werden, da in solchen Konstruktionen kein Platz vorgesehen ist, der eine Ansammlung von Keimen ermöglichen könnte.

Ergänzend kann vorgesehen sein, dass die Hohlwelle rotorseitig in einem Halteelement drehbar gelagert ist. Dadurch wird die Hohlwelle an einem Pumpenfuß fixiert, wodurch ein schwingungsresistenter Betrieb gewährleistet wird. Zudem kann vorgesehen sein, dass es sich bei dem Halteelement um ein Lager handelt, welches einen wenigstens einseitig abgeflachten Zylinder ausbildet, welcher eine zentrale Durchgangsöffnung zur Aufnahme der Hohlwelle und vorzugsweise benachbarte Mediendurchlässe aufweist. Dadurch kann sich das Halteelement zunächst mitdrehen und die Hohlwelle stabilisieren, sodass eine Berührung des Rotors mit einer Innenwand des Pumprohrs vermieden wird, ohne dabei den Förderbetrieb der Hohlwelle zu beeinträchtigen.

Vorzugsweise kann das Halteelement auf der Hohlwelle drehfrei aufgenommen sein und in dem Pumpenrohr ein vorzugsweise eingeschweißter oder eingeformter Anschlag vorgesehen sei, welcher ein Weiterdrehen des Halteelements im zusammengebauten Zustand verhindert. Dadurch wird das Halteelement während dem Betrieb der Behälterpumpe in Position gehalten. Das Halteelement ist hierdurch einfach entnehmbar, wodurch eine einfache Reinigung ermöglicht wird.

In weiterer Ausgestaltung können die Hohlwelle und/oder der Rotor und/oder ein an dem Pumpenrohr endständig angeordneter Pumpenfuß aus einem chemikalienresitenten, vorzugsweise inerten, Material, insbesondere Edelstahl, gefertigt sein. Für eine konkrete Anwendung sollten viele Komponenten aus lebensmittelkonformen Materialien gefertigt sein, die leicht zu reinigen und zu desinfizieren sind und die Richtlinien der FDA CFR und EG 1935/2004 erfüllen. Edelstahl oder andere chemikalienresistente Inertmaterialien können diese Richtlinien vergleichsweise kostengünstig einhalten.

Weiterhin erscheint es vorteilhaft, wenn dem Pumpenrohr, etwa im Bereich der Lagereinheit, Dichtungen zugeordnet sind, die aus einem chemikalienresitenten Material, vorzugsweise aus Ethylen-Propylen-Dien-Kautschuk oder Fluor-Kautschuk, gefertigt sind. Dies ist insbesondere dann vorteilhaft, wenn möglichst lange Lebzeiten der verwendeten Komponenten zu bevorzugen ist. Zudem sind Ethylen-Propylen-Dien-Kautschuk und Fluor-Kautschuk rissresistente Materialien, die keine Einlagerungen von Fremdkörpern ermöglichen, die sich über die Zeit in solchen ansiedeln und Keime bilden könnten.

Zudem scheint es sinnvoll, wenn zwischen der Hohlwelle und einer am oberen Ende des Pumpwerks angeordneten Lagereinheit eine Gleitringdichtung zur Abdichtung vorgesehen ist und die Gleitringdichtung mittels einer Stahlfeder in dem Pumpenrohr in Position gehalten ist. Mithilfe der Gleitringdichtung wird ein unerwünschtes Eindringen des Fördermediums in die Lagereinheit verhindert. Dabei wird die Dichtung durch die Stahlfeder nach oben gedrückt.

Vorzugsweise können sämtliche Konturen innerhalb des Pumpenrohrs glatte Oberflächen und glatte Verbindungsübergänge aufweisen. Sämtliche Komponenten, die mit dem Fördermedium in Kontakt geraten, sollten so konstruiert werden, dass sie gleichzeitig eine einfache Reinigung ermöglichen und einen möglichst lamiaren Volumenstrom erzeugen, wobei auch hier eine möglichst totraumfreie Konstruktion vorteilhaft sein kann.

Weiterhin erscheint es vorteilhaft, wenn entweder dem Pumpenrohr oder einem Auslass ein Durchflusszähler zur präzisen Mengenerfassung des Volumenstroms zugeordnet ist. Die präzise Erfassung der geförderten Menge eines Mediums kann für eine anschließenden Auswertung äußerst vorteilhaft sein, zudem kann im Fall von vollautomatisierten Industrievorgängen eine Fördermenge genau eingestellt und gefördert werden, ohne dass ein manueller Betrieb notwendig ist.

Die vorstehend beschriebene Erfindung wird im Folgenden anhand eines Ausführungsbeispiels näher erläutert.

Es zeigen
- Figur 1: eine schmatische Darstellung der Behälterpumpe in einem Längsschnitt, sowie
- Figur 2: eine schematische Darstellung der Hohlwelle in einem Längsschnitt.

Figur 1 zeigt schematisch den Aufbau des Pumpwerks 1 einer Behälterpumpe, welche einen Rotor 3 aufweist, der über eine Hohlwelle 4 mit einem Antrieb verbunden werden kann und der, wenn vorhanden, die Hohlwelle 4 des Pumpwerks 1 betreibt. Der Antrieb ist vorliegend nicht dargestellt.

Das Pumpwerk 1 umfasst im Wesentlichen ein Pumpenrohr 2, welches durch ein Spundloch hindurch in einen hier ebenfalls nicht gezeigten Behälter gestellt wird und ein in diesem Behälter befindliches Medium fördern kann. Das Medium gelangt durch eine unten an einem Pumpenfuß 7 vorgesehene Öffnung in das Innere des Pumpenfußes 7 und gerät in Kontakt mit einem Rotor 3, der endständig mit einer Hohlwelle 4 verbunden ist und durch seine Rotation einen Förderdruck im Pumpenrohr 2 aufbaut. Das Medium wird das Pumpenrohr 2 hinauf und über einen seitlichen Abgang in einen hier ebenfalls nicht gezeigten Schlauch oder eine Rohrleitung geleitet. Die Hohlwelle 4 ist durch das Pumpenrohr 2 bis zu einem Wellenauslass hindurchgeführt und mit einem über den Wellenauslass überstehenden Wellenanschluss 11 zur Ankopplung eines Pumpenantriebs verbunden und hier gelagert. Eine zwischen dem Wellenauslass und einem festen Anschlag 12 der Hohlwelle 4 angebrachte Stahlfeder 9 fixiert eine zwischen dem Pumpenrohr 2 und einer das Pumpwerk 1 nach oben hin abschließenden Lagereinheit angebrachte Gleitringdichtung 8 in ihrer Position.

Wird die Hohlwelle 4 durch den Wellenanschluss 11 mit einem Antrieb verbunden, erzeugt dies eine Drehung. Im Zuge dieser Drehung wird der an der Hohlwelle 4 verbundene Rotor 3 gedreht, wodurch das in dem Pumpenrohr 2 befindliche Medium nach oben gefördert wird.

Die Hohlwelle 4 ist am unteren Ende durch drehbar gelagertes Halteelement 10 in Position gehalten, wodurch eine einfach lösbare Konstruktion gegeben ist, bei der die einzelnen Teile werkzeuglos miteinander verbindbar sind und gegebenenfalls Schnellverbindungen aufweisen. Dies ist besonders vorteilhaft für eine einfache Reinigung, wie sie im Bereich der Nahrungsmittelindustrie, der chemischen Industrie und/oder der pharmazeutischen Industrie vorausgesetzt wird. Das ganze Innere des Pumpwerks 1, insbesondere die Hohlwelle 4 mit dem Rotor 3 und dem einzigen Halteelement 10, welches die Hohlwelle 4 gegenüber dem Pumpenrohr 2 lagert, lässt sich aus dem Pumpenrohr 2 herausziehen und auf diese Weise leicht reinigen.

Figur 2 zeigt schematisch den Längsschnitt der Hohlwelle 4. Es sind endständige Verbindungsstücke 6 mit einem biegesteifen Wellenrohr 5 verschweißt. Bei dem biegesteifen Wellenrohr 5 handelt es sich um ein Rohr mit einer konstanten Wandstärke. Es kann sich bei dem Rohr auch um einen hohlen Kegelstumpf oder einen langgezogenen Hohlkörper handeln, der ein Vieleck als Grundfläche aufweist. An den Enden des Wellenrohrs 5 weisen die endständigen Verbindungsstücke 6 eine mit dem Wellenrohr 5 übereinstimmende oder leicht ausgesparte Grundfläche auf, um eine stabile Verbindung zu gewährleisten.

Die endständigen Verbindungsstücke 6 sind massiv und bilden einen zulaufenden Hals mit einem festen Anschlag 12 aus. Dabei können sie gleich oder unterschiedlich ausgeformt sein. Zudem weisen sie endständige elliptische, insbesondere runde, mehrkantige oder mehrkantartige Anschlüsse auf, über welche sie mit dem Rotor 3 oder zumindest mittelbar mit dem Antrieb verbunden werden können. Die Länge der jeweiligen Verbindungsstücke 6 ist so gewählt, dass ein Anschluss der Hohlwelle 4 durch den Wellenanschluss 11 mit einem Antrieb verbunden ist. Das entgegengesetzte endständige Verbindungsstück 6, das mit dem Rotor 3 verbunden wird, kann kürzer ausgeformt sein. Die Verbindungsstücke 6 sind beiderseits mit dem Wellenrohr 5 so verschweißt und die Schweißnaht geglättet, dass eine glatte, übergangsfreie Oberfläche entsteht, in der keine Schmutznester entstehen können und die sehr leicht zu reinigen sind.

Vorstehend beschrieben ist somit eine leichte, einfach zerlegbare Behälterpumpe, die auch im Ganzen spülbar ist.

### BEZUGSZEICHENLISTE

- 1: Pumpwerk
- 2: Pumpenrohr
- 3: Rotor
- 4: Hohlwelle
- 5: Wellenrohr
- 6: Verbindungsstücke
- 7: Pumpenfuß
- 8: Gleitringdichtung
- 9: Stahlfeder
- 10: Halteelement
- 11: Wellenanschluss
- 12: Anschlag

## Patentansprüche

1. Pumpwerk für eine Behälterpumpe, vorzugsweise für die Anwendung in der Nahrungsmittelindustrie, chemischen Industrie und/oder pharmazeutischen Industrie, umfassend ein Pumpenrohr (2), in welchem eine Rotorwelle zur Verbindung eines mit der Rotorwelle verbundenen Rotors (3) mit einer Antriebseinheit aufgenommen ist,
**dadurch gekennzeichnet, dass** die Rotorwelle eine rohrförmige Hohlwelle (4) ist, die aus einem Wellenrohr (5) hergestellt ist, welches beiderseits von endständigen Verbindungsstücken (6) aus einem Vollmaterial verschlossen ist.

2. Pumpwerk gemäß Anspruch 1, **dadurch gekennzeichnet, dass** die endständigen Verbindungsstücke (6) der Hohlwelle (4) mit dem Wellenrohr (5) verschweißt und die Übergänge vorzugsweise geglättet sind.

3. Pumpwerk gemäß einem der Ansprüche 1 oder 2, **dadurch gekennzeichnet, dass** die endständigen Verbindungsstücke (6) der Hohlwelle (4) und/oder das Wellenrohr (5) im Querschnitt ellliptisch, insbesondere rund, oder mehrkantig oder mehrkantartig ausgebildet sind.

4. Pumpwerk gemäß einem der vorhergehenden Ansprüche, **dadurch gekennzeichnet, dass** die endständigen Verbindungsstücke (6) der Hohlwelle (4) identisch ausgeformt sind und die Hohlwelle (4) spiegelsymmetrisch ist.

5. Pumpwerk gemäß einem der vorhergehenden Ansprüche, **dadurch gekennzeichnet, dass** das Pumpwerk (1), das Pumpenrohr (2), der Rotor (3) sowie die Hohlwelle (4) lösbar, insbesondere werkzeuglos lösbar, miteinander verbunden sind, vorzugsweise gewindefreie, manuell lösbare Schnellverbindungen aufweisen.

6. Pumpwerk gemäß einem der vorhergehenden Ansprüche, **dadurch gekennzeichnet, dass** die Hohlwelle (4) rotorseitig in einem Halteelement (9) drehbar gelagert ist.

7. Pumpwerk gemäß Anspruch 6, **dadurch gekennzeichnet, dass** es sich bei dem Halteelement (10) um ein Lager handelt, welches einen wenigstens einseitig abgeflachten Zylinder ausbildet, welcher eine zentrale Durchgangsöffnung zur Aufnahme der Hohlwelle (4) und vorzugsweise benachbarte Mediendurchlässe aufweist.

8. Pumpwerk gemäß einem der Ansprüche 6 oder 7, **dadurch gekennzeichnet, dass** das Halteelement (10) auf der Hohlwelle (4) drehfrei aufgenommen ist und in dem Pumpenrohr (2) ein vorzugsweise eingeschweißter oder eingeformter Anschlag (12) vorgesehen ist, welcher ein Weiterdrehen des Halteelements (10) im zusammengebauten Zustand verhindert.

9. Pumpwerk gemäß einem der vorhergehenden Ansprüche, **dadurch gekennzeichnet, dass** die Hohlwelle (4), und/oder der Rotor (3) und/oder ein an dem Pumpenrohr (2) endständig angeordneter Pumpenfuß (7) aus einem chemikalienresitenten, vorzugsweise inerten, Material, insbesondere Edelstahl, gefertigt sind.

10. Pumpwerk gemäß Anspruch 9, **dadurch gekennzeichnet, dass** dem Pumpenrohr (2) Dichtungen zugeordnet sind, die aus einem chemikalienresitenten Material, vorzugsweise aus Ethylen-Propylen-Dien-Kautschuk oder Fluor-Kautschuk, gefertigt sind.

11. Pumpwerk gemäß einem der vorhergehenden Ansprüche, **dadurch gekennzeichnet, dass** der Übergang zwischen Pumpenrohr (2) und Hohlwelle (4) mittels einer Gleitringdichtung (8) abgedichtet ist und die Gleitringdichtung (8) mittels einer Stahlfeder (9) gegenüber der Hohlwelle (4) in dem Pumpenrohr (2) in Position gehalten ist.

12. Pumpwerk gemäß einem der vorhergehenden Ansprüche, **dadurch gekennzeichnet, dass** sämtliche Konturen innerhalb des Pumpenrohrs (2) glatte Oberflächen und glatte Verbindungsübergänge aufweisen.

13. Pumpwerk gemäß einem der vorhergehenden Ansprüche, **dadurch gekennzeichnet, dass** entweder dem Pumpenrohr (2) oder einem Auslass ein Durchflusszähler zur präzisen Mengenerfassung des Volumenstroms zugeordnet ist.
